# EUROPÄISCHE PATENTSCHRIFT

(11) **EP 0 634 324 B1**
(45) Veröffentlichungstag und Bekanntmachung des Hinweises auf die Patenterteilung: **03.04.1996**
(21) Anmeldenummer: 94109564.8
(22) Anmeldetag: 21.06.1994
(51) Int. Cl.: B65B 31/04, B67B 3/24

(54) **Ein einen Behälter enthaltendes System zum Füllen des Behälters mit einem Schutzgas**
System including a receptacle for filling the receptacle with a protecting gas
Système incluant un récipient pour remplir le récipient avec un gaz protecteur

(30) Priorität: 21.06.1993 DE 4320544
(43) Veröffentlichungstag der Anmeldung: 18.01.1995
(73) Patentinhaber: Grassl, Franz, D-83471 Schönau am Königssee (DE); Grassl, Hans, D-83471 Schönau am Königssee (DE)
(72) Erfinder: Grassl, Franz, D-83471 Schönau am Königssee (DE); Grassl, Hans, D-83471 Schönau am Königssee (DE)
(74) Vertreter: Haft, von Puttkamer, Berngruber, Czybulka

(56) Entgegenhaltungen:
- DE-A- 2 636 003
- FR-A- 883 801
- FR-A- 917 757
- FR-A- 1 264 500
- GB-A- 342 344
- GB-A- 624 640

## Beschreibung

Die Erfindung bezieht sich auf ein einen Behälter enthaltendes System zum Füllen des Behälters mit einem Schutzgas nach dem Oberbegriff des Anspruchs 1.

Wenn beispielsweise Farbdosen zur Entnahme einer kleineren Farbmenge geöffnet und dann wieder geschlossen werden, tritt in die Dose Luft ein, die zu einer Hautbildung und damit zur Unbrauchbarkeit des gesamten restlichen Inhaltes der Dose führen kann. Zudem bereitet die Entsorgung der unbrauchbaren Farbe in der Dose Probleme. Ähnliche Schwierigkeiten treten bei anderen sauerstoffempfindlichen Produkten auf, die in Dosen oder dergleichen Behältern mit einem Deckel geliefert werden, bei denen jedoch im allgemeinen nicht der Inhalt auf einmal, sondern in kleinen Mengen verwendet wird. Diese Schwierigkeiten ließen sich vermeiden, wenn man den Behälter nach jedem Öffnen mit einem Schutzgas füllen könnte.

Ein System nach dem Oberbegriff des Anspruchs 1 ist bereits bekannt (FR-A-917757).

Das Verschlußplättchen besteht dabei aus Kunststoff oder Gummi, und wird am Kolben gehalten durch eine Sauganordnung.

Aus der DE-OS 36 10 634 ist es bekannt, den Deckel eines Behälters mit einem Loch zu versehen, das mit einem Verschlußplättchen versehen ist. Zum Evakuieren des Behälters wird eine Vakuumglocke über das auf das Loch gelegte Verschlußplättchen gestülpt. Durch das Vakuum wird das Plättchen nach oben gezogen, wodurch das Loch freigegeben und damit der Behälter evakuiert wird. Nach Abschalten des Vakuums saugt der Unterdruck im Behälter das Plättchen an, so daß das Plättchen das Loch dicht verschließt.

Aus DE-A-26 36 003 ist eine Vorrichtung zum Füllen einer Dose mit Schutzgas bekannt. Die Dose ist auf einem Teller in einer Vakuumkammer mit einer Kolbenstange auf- und abbewegbar. Beim Evakuieren wird der Deckel, der einen hochgebördelten Rand aufweist, im Abstand von der Dose mit einem Permanentmagneten an einer Druckplatte an der Oberseite der Vakuumkammer gehalten. Nach dem Befüllen mit Schutzgas mit einem Druck unterhalb Atmosphärendruck wird die Dose mit der Kolbenstange nach oben gegen den Deckel gedrückt und damit verschlossen. Die Dose und der Deckel müssen genau zentriert werden. Dazu sind der Teller und die Halteplatte mit Zentriereinrichtungen versehen. Die bekannte Vorrichtung ist damit nur für eine einzige Dosengröße geeignet. Auch weist die Vakuumkammer ein relativ großes Volumen auf.

Aufgabe der Erfindung ist es, ein einfach aufgebautes und einfach betätigbares System bereitzustellen, mit dem ein Behälter mit Deckel auch auf einfache, sichere Art begast werden kann.

Dies wird erfindungsgemäß mit dem im Anspruch 1 angegebenen System erreicht. In den Unteransprüchen sind vorteilhafte Ausgestaltungen der Erfindung wiedergegeben.

Die Vorrichtung zum Evakuieren und Füllen des Behälters mit Schutzgas wird nachstehend auch als Füllkopf bezeichnet.

Zum Anschluß an die Schutzgasquelle kann die Leitung verwendet werden, mit der der durch die Dichtung abgedichtete Raum zwischen dem Gehäuse und dem Deckel evakuierbar ist. Vorzugsweise wird jedoch zum Anschluß an die Schutzgasquelle eine separate Leitung verwendet.

Nach der Erfindung wird der Behälter über die Vakuumleitung zunächst evakuiert und dann mit dem Schutzgas gefüllt. Wenn der Behälter nicht ausreichend druckstabil ist, um ihn ganz oder nahezu ganz zu evakuieren, kann das Füllen mit dem Schutzgas auch in mehreren Schritten vorgenommen werden, wobei der Behälter bei jedem Schritt nur zum Teil evakuiert wird, also so weit, wie es der Behälter zuläßt, worauf das Schutzgas zugeführt wird.

Zur lösbaren Befestigung des Verschlußplättchens weist der Träger einen Magneten auf und das Verschlußplättchen ist ferromagnetisch, so daß es an diesem Magneten haftet.

Das Verschlußplättchen kann dabei aus Eisen oder einem anderen ferromagnetischen Metall bestehen oder aus einem ferromagnetischen Kunststoff. Auch kann das Verschlußplättchen mehrschichtig aufgebaut sein, beispielsweise aus einem Metallplättchen, das dem Magneten zugewandt ist, und einer Schicht aus Gummi oder dergleichen elastomeren Material, das zum Abdichten des Lochs am Deckel haftet. Ferner ist es möglich, ein Metallplättchen zu verwenden, welches an seinem Rand mit einer Dichtung aus einem elastomeren Material versehen ist.

Eine besonders zuverlässige Abdichtung des Lochs in dem Deckel wird ferner mit einem Verschlußplättchen erreicht, das einen das Loch umschließenden Vorsprung aufweist, welcher fest gegen eine Dichtung gepreßt wird, die um das Loch auf dem Deckel vorgesehen ist.

Zur Bewegbarkeit des Trägers in axialer Richtung ist in dem Füllkopf ein Zylinderraum vorgesehen, in dem ein pneumatisch betätigter Kolben verschiebbar ist, an dem der Träger befestigt ist.

Als Schutzgas kommt jedes gegenüber dem Inhalt des Behälters verträgliches Gas in Frage. Dazu zählen insbesondere inerte Gase, also beispielsweise Edelgase, wie Argon, oder Stickstoff. Jedoch kann das Schutzgas beispielsweise auch Kohlendioxid oder dergleichen sein.

Der mit dem Deckel verschließbare Behälter, der mit Schutzgas gefüllt werden soll, kann der Originalbehälter sein, also beispielsweise die im Handel erhältliche Lack- oder Farbdose. Damit der Originalbehälter mit dem erfindungsgemäßen System mit Schutzgas gefüllt werden kann, muß der Deckel mit einem Loch versehen werden, um das eine Dichtung zu befestigen ist. Mit dem Loch und der Dichtung kann der Deckel des Behälters entweder vom Verbraucher versehen werden, vorzugsweise wird der Behälter jedoch bereits mit einem Loch und gegebenenfalls dieser Dichtung in den Handel gebracht, wobei das Loch z.B. durch ein Klebeband oder -plättchen verschlossen ist.

Es ist jedoch auch denkbar, einen separaten Aufnahmebehälter mit Deckel zu verwenden, in den der im Handel erhältliche Behälter nach dem Öffnen gestellt wird. Der Deckel des Aufnahmebehälters ist dabei mit dem Loch und gegebenenfalls um das Loch mit der Dichtung versehen.

Der Aufnahmebehälter ist dabei vorzugsweise der Größe und Form des Originalbehälters angepaßt, um das Evakuieren nicht unnötig zu verlängern und kein Schutzgas zu verschwenden.

Mit dem erfindungsgemäßen System können insbesondere Farb- und Lackdosen nach dem Öffnen mit Schutzgas gefüllt werden. Die Anwendung des erfindungsgemäßen Systems ist jedoch darauf nicht beschränkt. Vielmehr ist das erfindungsgemäße System bei allen sauerstoffempfindlichen Produkten anwendbar, die in Dosen oder dergleichen Behältern mit einem Deckel geliefert werden, bei denen jedoch im allgemeinen nicht der gesamte Inhalt des Behälters auf einmal verwendet wird, sondern in kleineren Mengen über einen längeren Zeitraum. So können mit dem erfindungsgemäßen System auch Lebensmittelbehälter z.B. im Gastronomiebereich mit einem Schutzgas gefüllt werden.

Nachstehend ist eine Ausführungsform des erfindungsgemäßen Evakuierungssystems anhand der Zeichnung näher beschrieben. Darin zeigen:
- Fig. 1: einen Schnitt durch das System vor dem Aufsetzen auf den Deckel eines Behälters;
- Fig. 2: einen Schnitt durch das Verschlußplättchen; und
- Fig. 3: einen Schnitt durch eine Stützform mit darin angeordnetem Behälter.

Die erfindungsgemäße Vorrichtung 1 weist einen Füllkopf 2 auf, der im wesentlichen aus einem massiven Zylinder besteht, der an seiner dem Deckel 3 des Behälters 4 zugewandten Stirnseite 5 eine O-Ring-Dichtung 6 aufweist. Die Dichtung 6 sitzt in einer Ringnut 7, deren innere Flanke durch einen an der Stirnseite 5 mit Schrauben 8 befestigten Ring 9 gebildet wird.

Der Füllkopf 2 kann z.B. durch Spritzguß aus Kunststoff hergestellt sein oder aus Metall bestehen. Es weist einen Durchmesser von beispielsweise 5 bis 20 Zentimeter auf.

In dem Füllkopf 2 ist ein als Sackbohrung ausgebildeter axial verlaufender Zylinderraum 10 vorgesehen, in dem eine Hülse 11 sitzt, die z.B. aus Metall bestehen kann und als Gleitlager für einen Kolben 12 dient. Der Kolben 12 ist durch Kolbenringe 13, 14 gegenüber der Hülse 11 abgedichtet.

An seiner dem Deckel 3 zugewandten Seite ist an dem Kolben 12 ein scheibenförmiger Träger 15 für ein scheibenförmiges Verschlußplättchen 16 befestigt. Der Träger 15 ist in einem Zylinderraum 10' mit gegenüber dem Zylinderraum 10 vergrößertem Durchmesser angeordnet.

Der Träger 15 weist an seiner von dem Deckel 3 abgewandten Seite eine Ringschulter 17 auf, mit der er in dem in der Zeichnung dargestellten ausgefahrenen Zustand des Kolbens 12 an dem Ring 9 anliegt, der an der dem Deckel 3 zugewandten Stirnseite 5 des Füllkopfes 2 befestigt ist. Durch seine Anlage mit der Ringschulter 17 an dem Ring 9 ist der Träger 15 mit dem Kolben 12 gegen Herausfallen aus dem Gehäuse 2 fixiert. Damit der an dem Kolben 12 angeordnete Träger 15 axial bewegbar ist, weist der Füllkopf 2 an der Stirnseite 5 die zylindrische Ausnehmung 10' auf. Im ausgefahrenen Zustand ragt der Träger 15 mit dem Verschlußplättchen 16 über die Dichtung 6 nach außen.

Der Kolben 12 und der Träger 15 können einstückig ausgebildet sein, und z.B. durch Spritzguß aus Kunststoff hergestellt sein oder aus Metall bestehen.

Das Verschlußplättchen 16 ist lösbar am Träger 15 befestigt. Dazu weist der Träger 15 in einer Ausnehmung 18 einen Permanentmagnet 19 auf. Das Verschlußplättchen 16 besteht aus Stahl. Das heißt, es ist ferromagnetisch und haftet damit an dem Permanentmagneten 19 des Trägers 15.

An dem Füllkopf 2 sind an der von dem Behälter 4 abgewandten Stirnseite 21 drei Leitungen 22, 23, 24 angeschlossen. Die Leitungen 22 und 23 führen dabei zu elektrisch betätigbaren Ventilen 25, 26, die auf der Stirnseite 21 des Füllkopfes 2 befestigt sind. Die Leitung 24 ist direkt an den Füllkopf 2 angeschlossen. Von den Ventilen 25, 26 führen in der Zeichnung nicht dargestellte Bohrungen in dem Füllkopf 2 seitlich in die Ausnehmung 10', während von der Leitung 24 eine in der Zeichnung ebenfalls nicht dargestellte Bohrung in den durch den Kolben 12 abgeschlossenen Teil des Zylinderraums 10 führt. Die Leitung 22 führt zu einer nicht dargestellten Vakuumpumpe, die Leitung 23 zu einer nicht dargestellten Druckflasche mit Schutzgas, z.B. Argon, und die Leitung 24 ebenfalls zu der Vakuumpumpe.

Der Kopf 1 kann nach oben durch eine Schutzhaube 27 abgedeckt sein, wie in der Zeichnung angedeutet.

Der Deckel 3 weist in der Mitte ein Loch 28 mit einem Durchmesser von z.B. 2 bis 6 Millimeter auf. Das Loch 28 kann aber auch wesentlich größer sein, also maximal praktisch den gesamten Durchmesser des Deckels 3 einnehmen.

Gemäß Fig. 2 ist das Verschlußplättchen 16 mit einer Masse aus Gummi oder einem anderen elastomeren Material beschichtet. Dadurch wird eine Dichtung 20 gebildet, mit der das Verschlußplättchen 16 gegenüber dem Deckel 3 abgedichtet wird, wenn es auf dem Deckel 3 angeordnet ist, um das Loch 28 zu verschließen.

Der Deckel 3 sitzt, wie üblich, mit einer Dichtung 30 fest auf dem Rand 31 des Behälters 4.

Der gefüllte Behälter 4 wird z.B. so angeliefert, daß das Loch 28 mit einem Klebeband verschlossen ist. Wenn dann der Behälter 4 geöffnet worden ist, um einen Teil seines Inhaltes zu entnehmen, wird das Klebeband abgenommen. Um dann die Luft aus dem mit dem Deckel 3 verschlossenen Behälter 4 zu entfernen, wird folgendermaßen vorgegangen:

Der Füllkopf 2 wird in dem Zustand, wie er in Fig. 1 dargestellt ist, z.B. mit der Hand auf den Deckel 3 aufgesetzt, so daß die Dichtung 6 am Füllkopf 2 um die Öffnung 28 am Deckel 3 angeordnet ist und gegen den Deckel 3 gedrückt wird.

Alsdann wird über die Leitung 24 der Zylinderraum 10 evakuiert, wodurch der Kolben 12 mit dem Träger 15 und dem daran magnetisch haftenden Verschlußplättchen 16 eingefahren wird.

Das Ventil 25 wird nun geöffnet, so daß über die Leitung 22 an den Raum ein Vakuum angelegt wird, der zwischen der Stirnseite 5 des Füllkopfes 2 und dem Deckel 3 liegt und durch die Dichtung 6 abgeschlossen wird. Da dieser Raum mit dem Inneren des Behälters 3 über das Loch 28 im Deckel 3 kommuniziert, wird zugleich der Behälter 4 evakuiert.

Wenn der mit einem Drucksensor gemessene Unterdruck einen vorgegebenen Wert von z.B. 200 Millibar erreicht hat, wird das Ventil 25 geschlossen. Dieser vorgegebene Wert richtet sich vor allem nach der Stabilität des Behälters 4, also danach, welches Vakuum der Behälter 4 aushält.

Alsdann wird das Ventil 26 geöffnet, so daß dem Raum, der von dem Füllkopf 2, dem Deckel 3 und der Dichtung 6 eingeschlossen wird, nunmehr Schutzgas zugeführt wird. Die Schutzgaszufuhr erfolgt, bis sich ein vorgegebener Unterdruck gegenüber der Atmosphäre (ca. 1000 Millibar) von beispielsweise 800 Millibar eingestellt hat. Das heißt, es verbleibt ein leichtes Vakuum von minus 200 Millibar im Behälter 4. Alsdann wird das Ventil 26 geschlossen.

Die Evakuierung und Schutzgaszufuhr kann durch entsprechende Drucksensoren, die die Druckventile 25, 26 betätigen, automatisch erfolgen. Alsdann wird die Leitung 24 mit der Atmosphäre verbunden, so daß der Kolben 12 wieder ausgefahren wird und die in der Zeichnung dargestellte Stellung einnimmt. Der Unterdruck im Behälter 4 saugt das Verschlußplättchen 16 an. Diese Saugkraft ist größer als die Haltekraft des Magneten 19. Dadurch bleibt das Verschlußplättchen 16 an dem Deckel 3 haften, wenn der Füllkopf 2 abgenommen wird.

Der Unterdruck, der in dem Behälter 4 erforderlich ist, um das Verschlußplättchen 16 so fest gegen die Dichtung 29 zu drücken, daß eine zuverlässige Abdichtung gewährleistet ist, hängt von dem Durchmesser des Verschlußplättchens 16 ab, also der Größe der Fläche des Verschlußplättchens 16, auf die der Unterdruck wirkt. Bei einem Durchmesser des Plättchens 16 von 2 Zentimeter oder mehr reicht im allgemeinen ein Unterdruck von minus 100 Millibar gegenüber dem Atmosphärendruck aus. Wenn insbesondere bei größeren Behältern ein Unterdruck dieser Größe nicht eingestellt werden kann, kann das Verschlußplättchen 16 entweder größer ausgebildet werden oder zusätzlich mit einem Klebeband fixiert werden. Auch ist es möglich, das Verschlußplättchen 16 an der dem Deckel 3 zugewandten Seite mit einer Klebebeschichtung zu versehen.

Damit die Kraft, mit der das Verschlußplättchen 16 auf dem Deckel 3 gehalten wird, möglichst groß ist, muß die Fläche groß sein, auf die der Unterdruck einwirkt. Dies läßt sich mit einem umlaufenden ringförmigen Vorsprung 29 der Dichtung 20 mit möglichst großem Abstand vom Loch 28, also am Rand des Plättchens 16 erreichen.

Durch den Vorsprung 29 der Dichtung 20 wird zudem eine sehr hohe Flächenpressung zwischen der Dichtung 20 und dem Deckel 3 im Bereich des Vorsprungs 29 und damit eine besonders zuverlässige Abdichtung erreicht.

Der Durchmesser des Verschlußplättchens 16 ist mindestens viermal so groß wie der Durchmesser des Lochs 28 im Deckel 3. Der Durchmesser des ringförmigen Vorsprungs 29 der Dichtung ist ebenfalls möglichst groß, also mindestens das dreifache des Durchmessers des Lochs 28.

Durch die Ventile 25, 26 auf dem Füllkopf 2 ist sichergestellt, daß durch Undichtigkeiten in der Leitung 23 keine Luft in den Behälter 4 gelangen kann. Auch wird dadurch der Gasverbrauch herabgesetzt.

In Fig. 3 ist eine Stützform 32 gezeigt, mit der ein weniger stabiler Behälter 4, beispielsweise eine Blechdose, mit der Vorrichtung 1 evakuiert werden kann, um ihn dann mit Schutzgas zu füllen.

Die Stützform 32 weist dazu eine Innenwand 33 auf, die der Form und Größe des Behälters 4 soweit angepaßt ist, daß allenfalls ein schmaler, spaltförmiger Zwischenraum 34 zwischen der Innenwand 33 und der Umfangswand des Behälters 4 übrigbleibt. Der z. B. aus Blech bestehende Behälter 4 ist an seinem oberen Rand 31 nach außen hin gebördelt, wie insbesondere aus Fig. 1 ersichtlich. Die Stützform 32 weist an ihrem oberen Rand 36 einen Dichtring 37 auf, auf dem der in der Stützform 32 angeordnete Behälter 4 mit seinem Bördelrand 31 aufliegt. Dadurch wird der Zwischenraum 34 nach außen abgedichtet.

Der Zwischenraum 34 ist evakuierbar. Dazu ist ein Vakuumanschluß in Form eines Stutzens 38 an der Stützform 32 vorgesehen, an den sich eine Bohrung 39 anschließt, die an der Innenwand 33 mündet.

Wenn der Behälter 4 evakuiert wird, wird gleichzeitig an den Zwischenraum 34 über den Stutzen 38 ein Vakuum angelegt. Das Vakuum im Zwischenraum 34 ist gleich oder geringfügig größer als das Vakuum, das im Inneren des Behälters 4 herrscht, wenn dieser evakuiert wird. Damit werden auf die Wandung des Behälters 4 keine nach innen gerichteten Kräfte ausgeübt, so daß er, auch wenn er sehr dünnwandig ist, nicht verformt wird.

## Patentansprüche

1. System aus einem Behälter (4) mit einem Deckel (3), der ein mit einem Verschlußplättchen (16) verschließbares Loch (28) aufweist, und aus einer Vorrichtung zum Evakuieren dieses Behälters, welche ein Gehäuse (2) aufweist, das an seiner dem Deckel (3) zugewandten Stirnseite eine Dichtung (6) besitzt und an das wenigstens eine Leitung (22, 23) angeschlossen ist, mit der der durch die Dichtung (6) abgedichtete Raum zwischen dem Gehäuse (2) und dem Deckel (3) evakuierbar ist, wobei an der dem Deckel (3) zugewandten Stirnseite des Gehäuses (2) ein Kolben (12) vorgesehen ist, der in einem in dem Gehäuse (2) angeordneten evakuierbaren Zylinderraum (10) axial verschiebbar angeordnet ist, und an dem das Verschlußplättchen (16) lösbar befestigbar ist, dadurch gekennzeichnet, daß innerhalb der Dichtung (6) ein Träger (15) mit einem Magneten (19) zum Tragen des Verschlußplättchens am Kolben (12) befestigt ist, daß der Träger (15) eine Ringschulter (17) aufweist, die bei mit Atmosphärendruck beaufschlagtem Zylinderraum (10) den Träger (15) durch Anlage an einem am Gehäuse (2) befestigten Ring (9) gegen Herausfallen bzw. gegen Herausziehen beim Abheben des Gehäuses (2) nach dem Verschließen des evakuierten Behälters (4) sichert, und daß eine Schutzgasquelle vorgesehen ist, an die der durch die Dichtung (6) abgedichtete Raum zwischen dem Gehäuse (2) und dem Deckel (3) anschließbar ist.

2. System nach Anspruch 1, dadurch gekennzeichnet, daß an den Füllkopf (2) jeweils eine Leitung (22, 23) zum Evakuieren und Füllen des Raumes zwischen dem Füllkopf (2) und dem Deckel (3) angeschlossen ist.

3. System nach Anspruch 1, dadurch gekennzeichnet, daß eine Dichtung (20) vorgesehen ist, die das Verschlußplättchen (16) gegenüber dem Deckel (3) abdichtet.

4. System nach Anspruch 3, dadurch gekennzeichnet, daß die Dichtung (20) am Verschlußplättchen (16) befestigt ist.

5. System nach Anspruch 3 oder 4, dadurch gekennzeichnet, daß die Dichtung (20) einen umlaufenden Vorsprung (29) bildet, der bei auf dem Deckel (3) angeordnetem Verschlußplättchen (16) im Abstand von dem Loch (28) angeordnet ist.

6. System nach einem der vorstehenden Ansprüche, dadurch gekennzeichnet, daß der Behälter (4) mit dem Deckel (3) zur Aufnahme eines Originalbehälters ausgebildet ist.

7. System nach einem der Ansprüche 1 bis 5, dadurch gekennzeichnet, daß eine Stützform (32) zur Aufnahme eines mit Schutzgas zu füllenden Behälters (4) vorgesehen ist, wobei die Innenwand (33) der Stützform (32) den Außenabmessungen des Behälters (4) unter Bildung eines spaltförmigen Zwischenraumes (34) zwischen der Innenwand (33) und dem Behälter (4) angepaßt ist und der Zwischenraum (34) zusammen mit dem Behälter (4) evakuierbar ist.

8. System nach Anspruch 7, dadurch gekennzeichnet, daß der Behälter (4) einen sich radial nach außen erstreckenden Rand (31) aufweist und die Stützform (32) an ihrem Rand (36) eine Dichtung (37) zur Auflage des Randes (31) des Behälters (4) aufweist.

## Claims

1. A system comprising a container (4) with a cover (3) having a hole (28) to be sealed with a sealing plate (16), and an apparatus for evacuating said container having a housing (2) which has a seal (6) on its front facing the cover (3) and to which at least one pipe (22, 23) is connected for evacuating the space sealed by the seal (6) between the housing (2) and the cover (3), a piston (12) being provided on the front of the housing (2) facing the cover (3), said piston being axially displaceable in an evacuable cylinder space (10) in the housing (2) and having the sealing plate (16) detachably fastenable thereto, characterized in that a carrier (15) with a magnet (19) for carrying the sealing plate is fastened to the piston (12) within the seal (6), the carrier (15) has a ring shoulder (17) which, when the cylinder space (10) is subjected to atmospheric pressure, secures the carrier (15), by lying against a ring (9) fastened to the housing (2), from falling out or being pulled out when the housing (2) is lifted off after the evacuated container (4) is sealed, and a protective gas source is provided to be connected with the space sealed by the seal (6) between the housing (2) and the cover (3).

2. The system of claim 1, characterized in that pipes (22, 23) are connected to the filling head (2), one for evacuating and one for filling the space between the filling head (2) and the cover (3).

3. The system of claim 1, characterized in that a seal (20) is provided for sealing the sealing plate (16) from the cover (3).

4. The system of claim 3, characterized in that the seal (20) is fastened to the sealing plate (16).

5. The system of claim 3 or 4, characterized in that the seal (20) forms a peripheral projection (29) which is spaced from the hole (28) when the sealing plate (16) is disposed on the cover (3).

6. The system of any of the above claims, characterized in that the container (4) with the cover (3) is designed for receiving an original container.

7. The system of any of claims 1 to 5, characterized in that a support form (32) is provided for receiving a container (4) to be filled with protective gas, the inside wall (33) of the support form (32) being adapted to the outside dimensions of the container (4) so as to form a slit-shaped space (34) between the inside wall (33) and the container (4), and the space (34) being evacuable together with the container (4).

8. The system of claim 7, characterized in that the container (4) has a radially outward extending edge (31), and the support form (32) has on its edge (36) a seal (37) to lie against the edge (31) of the container (4).

## Revendications

1. Système constitué par un récipient (4) comportant un couvercle (3), qui présente un trou (28) susceptible d'être fermé par une plaquette de fermeture (16), et par un dispositif d'évacuation de ce récipient, lequel présente un boîtier (2) qui possède un joint (6) sur sa face frontale orientée vers le couvercle (3) et auquel est raccordée au moins une conduite (22, 23) avec laquelle l'espace étanchéifié grâce au joint (6) entre le boîtier (2) et le couvercle (3) est susceptible d'être évacué, un piston (12) étant prévu sur la face frontale du boîtier (2) qui est orientée vers le couvercle (3), ledit piston étant agencé à déplacement axial dans une chambre cylindrique (10), susceptible d'être évacuée, agencée dans le boîtier (2), et ledit piston pouvant être fixé de manière détachable sur la plaquette de fermeture (16), caractérisé en ce qu'à l'intérieur du joint (6), un support (15) est fixé sur le piston (12) avec un aimant (19) pour porter la plaquette de fermeture, en ce que le support (15) présente un épaulement annulaire (17) qui, lorsque la chambre cylindrique (10) est sollicitée par la pression atmosphérique, prend appui sur une bague (9) fixée sur le boîtier (2) pour assurer que le support (15) ne tombe pas ou ne soit pas retiré lorsqu'on soulève le boîtier (2) ou après avoir fermé le boîtier (4) évacué, et en ce qu'il est prévu une source de gaz de protection à laquelle peut être raccordé l'espace étanchéifié par le joint (6), entre le boîtier (2) et le couvercle (3).

2. Système selon la revendication 1, caractérisé en ce qu'une conduite respective (22, 23) est raccordée à la tête de remplissage (2) pour évacuer et remplir l'espace entre la tête de remplissage (2) et le couvercle (3).

3. Système selon la revendication 1, caractérisé en ce qu'il est prévu un joint (20) qui étanchéifie la plaquette de fermeture (16) par rapport au couvercle (3).

4. Système selon la revendication 3, caractérisé en ce que le joint (20) est fixé sur la plaquette de fermeture (16).

5. Système selon l'une ou l'autre des revendications 3 et 4, caractérisé en ce que le joint (20) forme une saillie (29) périphérique qui est agencée à distance du trou (28) lorsque la plaquette de fermeture (16) est agencée sur le couvercle (3).

6. Système selon l'une quelconque des revendications précédentes, caractérisé en ce que le récipient (4) est réalisé avec le couvercle (3) pour recevoir un récipient original.

7. Système selon l'une quelconque des revendications 1 à 5, caractérisé en ce qu'il est prévu un réceptacle-support (32) pour recevoir un récipient (4) à remplir de gaz de protection, la paroi intérieure (33) du réceptacle-support (32) étant adaptée aux dimensions extérieures du récipient (8) en formant un espace intermédiaire (34) en forme de fente entre la paroi intérieure (33) et le récipient (4), et en ce que l'espace intermédiaire (34) peut être évacué en même temps que le récipient (4).

8. Système selon la revendication 7, caractérisé en ce que le récipient (4) présente un bord (31) s'étendant radialement vers l'extérieur et en ce que le réceptacle-support (32) présente sur son bord (36) un joint (37) servant d'appui au bord (31) du récipient (4).
